# EUROPÄISCHE PATENTSCHRIFT

(11) **EP 3 245 371 B1**
(45) Veröffentlichungstag und Bekanntmachung des Hinweises auf die Patenterteilung: **15.01.2020**
(21) Anmeldenummer: 16700643.6
(22) Anmeldetag: 15.01.2016
(51) Int. Cl.: E05F 3/22, E05F 1/00, E05F 3/10

(54) **SICHERUNGSVORRICHTUNG ZUR SICHERUNG EINER TÜR IN FLUCHT- UND RETTUNGSWEGEN**
EMERGENCY DEVICE TO SECURE A DOOR IN ESCAPE AND RESCUE ROUTES
DISPOSITIF DE SÉCURITÉ POUR SÉCURISER UNE PORTE DANS LES VOIES D'ÉVACUATION ET DE SAUVETAGE

(30) Priorität: 16.01.2015 DE 102015000612
(43) Veröffentlichungstag der Anmeldung: 22.11.2017
(73) Patentinhaber: Assa Abloy Sicherheitstechnik GmbH, 72458 Albstadt (DE)
(72) Erfinder: KÄSTLE, Karl-Heinz, 72461 Albstadt (DE); KRÄMER, Stephan, 53913 Swisttal (DE); ROTENHAGEN, Ulrich, 72458 Albstadt (DE)
(74) Vertreter: Louis Pöhlau Lohrentz
(86) Internationale Anmeldenummer: PCT/EP2016/050772
(87) Internationale Veröffentlichungsnummer: WO 2016/113394

(56) Entgegenhaltungen:
- EP-A2- 2 472 042
- DE-A1-102010 022 049

## Beschreibung

Die Erfindung betrifft eine Sicherungsvorrichtung zur Sicherung einer Tür nach den Merkmalen des Oberbegriffs des Anspruchs 1.

In der Praxis werden solche Sicherungsvorrichtungen zur Sicherung einer Tür in Flucht- und Rettungswegen von Gebäuden verwendet, um Türen in ihrer Schließlage zu sichern, insbesondere zu verriegeln und damit gegen Einbruch zu schützen. Gleichzeitig sollen Sicherheitsvorrichtungen ein einfaches und komfortables Begehen der Tür für einen Berechtigten oder bei Auftritt eines Notfalls ermöglichen. Insbesondere in einem Panikfall muss es möglich sein, die Tür für jedermann sicher zu öffnen, um aus einem Gebäude flüchten zu können. Die EP 2 192 562 A1 zeigt eine derartige Sicherungsvorrichtung.

Aus der EP 1 473 431 A1 ist eine Türschließvorrichtung für eine Brandschutztür mit einem Freilaufnormalbetrieb bekannt. Es handelt sich um einen Türschließer, dessen Schließmechanismus über eine Freilaufkupplung verfügt, um die Tür im Normalbetrieb mit möglichst wenig Krafteinsatz zu öffnen. Dazu wird die Freilauffunktion eingeschaltet und kuppelt den Schließmechanismus aus, sodass die Tür ohne Beeinflussung durch den Türschließer geöffnet und geschlossen werden kann. Dazu ist ein elektrisch betätigbares Ventil vorgesehen, welches eine Dämpferölströmung des Türschließers beeinflusst. Bei Feueralarm wird die Freilaufkupplung automatisch deaktiviert und damit der Schließmechanismus des Türschließers wirksam, um die Tür automatisch in Schließlage zu verbringen.

Aus der DE 10 2010 022 049 A1 ist ein Türschließer mit Freilauffunktion bekannt. Auch dieser Türschließer kann zur Absicherung von Brandschutztüren verwendet werden, wobei im Normalbetrieb über die Freilauffunktion ein komfortables Begehen der Tür ermöglicht wird, ohne dass beim Öffnen der Tür gegen die Kraft des Türschließers gearbeitet werden muss. Im Brandfall wird der Türschließer automatisch wirksam geschaltet und verbringt die Tür in Schließlage.

EP 2 472 042 A2 offenbart eine Sicherungsvorrichtung nach dem Oberbegriff des Anspruchs 1.

Es ist Aufgabe der vorliegenden Erfindung, eine Sicherungsvorrichtung für eine Tür zu schaffen, die in Flucht- und Rettungswegen einsetzbar ist und zudem für Rauchschutz- oder Brandschutzanwendungen geeignet ist. Dabei soll ein hoher Bedienkomfort und zugleich eine hohe Sicherheit sichergestellt werden. Insbesondere soll die Sicherungsvorrichtung kompakt aufgebaut und einfach zu montieren sein.

Diese Aufgabe wird erfindungsgemäß durch eine Sicherungsvorrichtung mit den Merkmalen des Anspruchs 1 gelöst.

Erfindungsgemäß ist vorgesehen, dass die Sicherungsvorrichtung eine Verriegelungsvorrichtung und einen Türschließer mit einer elektrisch schaltbaren Freilaufeinrichtung aufweist, die eine Kraftübertragung der Schließerfeder auf das Gestänge zumindest in einer Schließrichtung und/oder einer Öffnungsrichtung schaltbar verhindert und/oder freigibt. Weiter umfasst sie Sicherungsvorrichtung eine Steuerungseinrichtung die mit der schaltbaren Verriegelungsvorrichtung und der schaltbaren Freilaufeinrichtung verbunden und so ausgebildet ist, dass sie die Verriegelungsvorrichtung und die schaltbare Freilaufeinrichtung separat schaltet. Die Sicherungsvorrichtung weist somit einen Türschließer mit elektrisch schaltbarer Freilaufeinrichtung und zusätzlich eine schaltbare Verriegelungsvorrichtung auf, die über eine Steuerungsvorrichtung separat geschaltet werden können. Dadurch wird ermöglicht, dass die Sicherungsvorrichtung eine Tür im Brandfall nicht nur sicher in Schließlage verbringt, sondern zudem in Schließlage verriegelt. Damit wird ein guter Brandschutz oder Rauchschutz erzielt. Dennoch ist eine Notöffnungsfunktion vorgesehen, die erlaubt, die Tür im Panikfall jederzeit sicher zu öffnen und zu begehen.

Über die schaltbare Freilaufeinrichtung kann bei aktiviertem Freilauf ein Türflügel ohne eine Gegenkraft des Türschließers manuell betätigt werden. Das heißt, dass zum Öffnen und/oder Schließen der Türe kein durch ein Türschließer erhöhter Widerstand überwunden werden muss. Die Türe bzw. der Türflügel kann mit bei aktivierter Freilaufeinrichtung mit relativ geringem Kraftaufwand bewegt werden. Bei deaktivierter Freilaufeinrichtung wirkt der Türschließer in Schließrichtung auf den Türflügel ein um diesen in Schließlage zu verbringen. Ein Öffnen des Türflügels ist bei deaktivierter Freilaufeinrichtung gegen die Kraft des Türschließers jederzeit möglich. Beim Öffnen des Türflügels wird dabei die Schließerfeder des Türschließers aufgeladen.

Es ist vorgesehen, dass die Sicherungsvorrichtung zur Sicherung einer Tür, vorzugsweise einer Brandschutztür oder Fluchttür in Flucht- und Rettungswegen eingesetzt werden kann. Sie weist mindestens einen als Anschlagschwenkflügel oder Drehflügel ausgebildeten Türflügel auf, der über Bänder drehbar an einem ortsfesten Türrahmen gelagert ist. Zudem weist die Sicherungsvorrichtung einen Türschließer auf, der als Türantrieb ausgebildet ist und in einem Türschließergehäuse bzw. Antriebsgehäuse eine Schließerfeder und eine Antriebswelle aufweist, die mit einem zwischen dem Türflügel und dem ortsfesten Rahmen der Tür angeordneten kraftübertragendem Gestänge, vorzugsweise Scherenarmgestänge oder Gleitarmgestänge, zusammenwirkt, um den Türflügel in Richtung seiner Schließlage zu beaufschlagen. Der Türantrieb des Türschließers ist als Federantrieb ausgebildet. Erweist eine auf eine Türschließerwelle wirkende Schließerfeder auf. Insbesondere weist der Türantrieb keinen Elektromotor auf.

Um die Sicherungsvorrichtung im Notfall oder Panikfall sicher öffnen zu können, ist vorgesehen, dass im Bereich der Tür eine Schalttableau, bzw. ein RWS-Terminal, d.h. ein Rettungswegsicherungsterminal mit einer Nottaste angeordnet ist. Weiter weist die Sicherungsvorrichtung eine schaltbare Verriegelungsvorrichtung auf, die den Türflügel in seiner Schließlage elektrisch schaltbar verriegelt und/oder entriegelt. Es ist vorgesehen, dass im Notfall oder Panikfall über das RWS-Terminal oder über die Nottaste jederzeit eine Entriegelung der Verriegelungsvorrichtung und damit des Türflügels vorgenommen werden kann. Somit wird sichergestellt, dass die Tür zu jeder Zeit sicher zu öffnen ist und somit als sicherer Fluchtweg dienen kann.

Die Steuerungsvorrichtung ist mit der schaltbaren Verriegelung und der schaltbaren Freilaufeinrichtung verbunden und kann sowohl die Verriegelungsvorrichtung als auch die schaltbare Freilaufvorrichtung separat schalten. Dadurch wird ein universeller Einsatz der Sicherungsvorrichtung ermöglicht. Das Schalten der Verriegelungsvorrichtung und/oder der Freilaufeinrichtung kann beispielsweise erfolgen, indem die Steuerungseinrichtung zwei unterschiedliche Schaltausgänge aufweist. Je ein Schaltausgang ist dabei mit der Verriegelungsvorrichtung und der andere Schaltausgang mit der Freilaufeinrichtung verbunden. Insbesondere kann die Steuerungsvorrichtung beispielsweise im Brandfall die Freilaufeinrichtung zum Schließen des Türflügels schalten und/oder im Panikfall die Verriegelungsvorrichtung zum Entriegeln des Türflügels schalten. Insbesondere kann die Sicherungsvorrichtung für Fluchttüren und Brandschutztüren gleichermaßen eingesetzt werden. Eine Änderung der mechanischen Konstruktion oder der elektronischen Steuerung ist dafür nicht notwendig. Die Steuerungseinrichtung kann so ausgestaltet sein, dass sie bei einem Feueralarm oder Brandalarm die Freilaufeinrichtung deaktiviert bzw. ausschaltet um den Türflügel über die Schließerfeder in seine Schließlage zu verbringen. Optional kann die Steuerungseinrichtung den Türflügel in seiner Schließlage über die Verriegelungseinrichtung verriegeln.

Bei einem Panikalarm kann die Steuerungseinrichtung die Verriegelungseinrichtung lösen und/oder die Freilaufeinrichtung aktivieren bzw. einschalten, um den Türflügel in einer geöffneten Stellung zu halten oder eine Öffnung des Türflügels mit geringem Kraftaufwand zu ermöglichen.

Von Vorteil ist, dass die Sicherungsvorrichtung eine mechanische Sicherung einer Türe ermöglicht, die als Brandschutztür und als Fluchtwegtür eines Gebäudes dient und gleichzeitig eine Barrierefreiheit sicherstellt, da eine Öffnung der gesicherten Türe mit einem relativ geringen Kraftaufwand erfolgen kann.

In einer Ausgestaltung kann vorgesehen sein, dass die Steuerungseinrichtung eine Busschnittstelle aufweist und sowohl die Verriegelungsvorrichtung als auch die Freilaufeinrichtung über ein Bussystem und die Busschnittstelle mit der Steuerungseinrichtung verbunden sind. Es ist vorgesehen, dass die Steuerungseinrichtung über Schaltbefehle die Verriegelungsvorrichtung direkt adressiert und zum Verriegeln und oder Entriegeln der Tür ansteuert. Ebenso kann die Steuerungsvorrichtung die Freilaufeinrichtung über das Bussystem und/oder die Busschnittstelle separat adressieren und zum Einschalten und/oder Ausschalten der Freilaufeinrichtung gezielt ansteuern.

In einer Ausführung kann vorgesehen sein, dass die Verriegelungsvorrichtung und/oder die Freilaufeinrichtung und/oder der Türschließer eine eigene Busschnittstelle aufweisen. Diese kann in der Verriegelungsvorrichtung und/oder der Freilaufeinrichtung und/oder dem Türschließer integriert ausgebildet bzw. angeordnet sein, das heißt in unmittelbarere Nähe der Verriegelungsvorrichtung und/oder der Freilaufeinrichtung und/oder des Türschließers angeordnet sein. Es ist auch möglich, dass die jeweilige Busschnittstelle mit der Verriegelungsvorrichtung und/oder der Freilaufeinrichtung und/oder dem Türschließer verbunden ist und oder mit einer Komponente der Verriegelungsvorrichtung und/oder der Freilaufeinrichtung oder des Türschließers verbunden ist.

Die Verriegelungsvorrichtung kann als separat auf oder an oder in dem Türflügel zu montierende Verriegelungsvorrichtung ausgebildet sein, beispielsweise als magnetische oder elektromechanische Fluchtwegverriegelung oder als steuerbares Einsteckschloss, insbesondere Motorschloss ausgebildet sein.

In einer Ausführung kann die Verriegelungsvorrichtung in den Türschließer integriert ausgebildet sein. Insbesondere in das Gehäuse des Türschließers integriert ausgebildet sein und mit einem Getriebeelement des Türschließers, beispielsweise eine Antriebswelle oder Hydraulikkanal oder Kolben zusammenwirken, um eine Öffnungsbewegung und eine Schließbewegung des Türschließers zu blockieren.

In einer Ausführung kann vorgesehen sein, dass die Steuerungseinrichtung einen ersten Eingang zum Anschluss eines Rauchmelders und/oder Brandmelders und/oder einer Brandmeldezentrale und/oder einer Gebäudeleitzentrale und einen zweiten Eingang zum Anschluss der Nottaste und/oder des RWS-Terminals aufweist. Somit weist die Steuerungseinrichtung getrennte Eingänge auf, wobei vorzugsweise der erste Eingang als Brandmelde- oder Feuermeldeeingang ausgebildet ist und der zweite Eingang als Panik- oder Notfallalarm ausgebildet ist. An die Eingänge können jeweils ein oder mehrere Sensoren oder Melder angeschlossen werden.

In einer Ausgestaltung kann vorgesehen sein, dass die Steuerungseinrichtung in dem RWS-Terminal, vorzugsweise in einem von einem Gehäuse des RWS-Terminals umschlossenen Bauraum, angeordnet ist. Alternativ kann auch vorgesehen sein, dass die Steuerungseinrichtung innerhalb des Antriebsgehäuses des Türschließers angeordnet oder mit dem Antriebsgehäuse des Türschließers mechanisch fest verbunden ist.

Eine besonders einfache Installation ergibt sich, indem vorgesehen ist, dass die Steuerungseinrichtung eine Busschnittstelle für einen digitalen Bus, vorzugsweise CAN-Bus oder LIN-Bus, aufweist und die Nottaste und/oder das RWS-Terminal und/oder die schaltbare Freilaufeinrichtung und/oder ein Rauch- oder Brandmelder und/oder eine Brandmeldezentrale und/oder eine Gebäudeleitzentrale über die Busschnittstelle mit der Steuerungseinrichtung verbunden ist bzw. sind. Insbesondere kann die Busschnittstelle als serielle Busschnittstelle ausgebildet sein, vorzugsweise als bidirektionale serielle Busschnittstelle ausgebildet sein. Durch die Ausbildung der Busschnittstelle als serielle Busschnittstelle ergibt sich eine einfache Installation der Komponenten, da diese über eine einfache Drahtverbindung mit zwei bis vier Adern an die Busschnittstelle bzw. die Steuerungseinrichtung anschließbar sind.

In einer Ausgestaltung kann auch vorgesehen sein, dass die Steuerungseinrichtung und/oder die Verriegelungsvorrichtung und/oder die Freilaufeinrichtung und/oder der Türschließer ein an sich bekanntes TCP/IP Protokoll aufweisen (**T**ransmission **C**ontrol **P**rotocoll / **I**nternet **P**rotocoll), vorzugsweise implementiert haben und über die jeweilige Busschnittstelle mit einem TCP/IP Protokoll kommuniziert bzw. kommunizieren. Insbesondere kann die Steuerungseinrichtung und/oder die Verriegelungsvorrichtung und/oder die Freilaufeinrichtung und/oder der Türschließer an das Internet angeschlossen sein. Insbesondere kann die Steuerungsvorrichtung und/oder die Verriegelungsvorrichtung und/oder die Freilaufeinrichtung und/oder der Türschließer über die Busschnittstelle gemäß einem IPv4 (Internet Protocol Version 4) und/oder IPv6 (Internet Protocol Version 6) Standard kommunizieren.

Insbesondere ist vorgesehen dass die Busschnittstelle der Steuerungseinrichtung und/oder der Verriegelungsvorrichtung und/oder der Freilaufeinrichtung und/oder des Türschließer eine vorzugsweise einstellbare IP-Adresse aufweisen. Über die IP-Adresse kann die jeweilige Busschnittstelle und damit die jeweilige Komponente, d. h. die Steuerungseinrichtung und/oder die Verriegelungsvorrichtung und/oder die Freilaufeinrichtung und/oder der Türschließer im Netzwerk eindeutig identifiziert und somit über das Internet direkt adressiert werden. Es ist vorgesehen, dass die Busschnittstelle der Steuerungseinrichtung und/oder der Verriegelungsvorrichtung und/oder der Freilaufeinrichtung und/oder des Türschließers jeweils eine Eingabevorrichtung aufweist bzw. aufweisen, um der Busschnittstelle eine IP-Adresse manuell einzugeben bzw. zu konfigurieren. Es kann auch vorgesehen sein, die IP-Adresse automatisch generiert zuzuordnen, beispielsweise per DHCP Protokoll (Dynamic Host Configuration Protocol). Die Eingabevorrichtung kann dabei auch als ein über die Busschnittstelle zu bedienender Web-Client ausgebildet sein. Vorzugsweise kann die Busschnittstelle der der Steuerungseinrichtung und/oder der Verriegelungsvorrichtung und/oder der Freilaufeinrichtung und/oder des Türschließer als Client eines DHCP-Servers ausgebildet sein.

In einer Ausgestaltung kann auch vorgesehen sein, dass die Busschnittstelle der Steuerungseinrichtung und/oder der Verriegelungsvorrichtung und/oder der Freilaufeinrichtung und/oder des Türschließer als CANopen Schnittstelle ausgebildet ist, Das Heißt die Steuerungseinrichtung oder zumindest einzelne Komponenten der Steuerungseinrichtung können über einen CANopen Bus miteinander verbunden sein. Das CANopen Kommunikationsprotokoll ist in der Norm EN 50325-4 standardisiert.

Durch den Anschluss der Steuerungseinrichtung und/oder der Verriegelungsvorrichtung und/oder der Freilaufeinrichtung und/oder des Türschließer an das Internet kann ein besonders flexible Steuerung und oder Überwachung der Sicherungsvorrichtung realisiert werden.

Insbesondere kann vorgesehen sein, dass die Steuerungseinrichtung so ausgebildet ist, dass sie die Freilaufeinrichtung deaktiviert oder ausschaltet, wenn ein angeschlossener Rauchmelder und/oder Brandmelder und/oder eine angeschlossene Brandmeldezentrale und/oder Gebäudeleitzentrale einen Feueralarm an die Steuerungseinrichtung sendet, so dass der Türschließer den Türflügel in Schließlage verbringt. Eine weitere Erhöhung der Sicherheit der Sicherungseinrichtung ergibt sich, indem vorgesehen ist, dass die Steuerungseinrichtung mit einem Schließlagensensor verbunden ist oder einen Schließlagensensor aufweist und vorzugsweise so ausgebildet ist, dass sie den Türflügel im Brandfall nach dem Deaktivieren oder Ausschalten der Freilaufeinrichtung der durch die schaltbare Verriegelungsvorrichtung verriegelt, sobald der Türflügel seine Schließlage erreicht hat. Dies kann zeitlich gesteuert oder über den Schließlagensensor erfolgen.

Ein sicherer Einsatz der Sicherungsvorrichtung in Fluchtwegen eines Gebäudes wird ermöglicht, indem vorgesehen ist, dass die Steuerungseinrichtung so ausgebildet ist, dass sie die Verriegelungsvorrichtung zum Entriegeln des Türflügels ansteuert, wenn eine angeschlossene Nottaste oder ein angeschlossenes RWS-Terminal oder eine angeschlossene Gebäudeleitzentrale einen Panikalarm an die Steuerungseinrichtung sendet, so dass der Türflügel nach einem Panikalarm in eine Offenstellung bringbar ist. Der Panikalarm kann sowohl von einer im Bereich der Tür montierten Nottaste als auch von einer räumlich entfernten Stelle, beispielsweise einer Gebäudeleitzentrale kommen.

Insbesondere kann vorgesehen sein, dass die Steuerungseinrichtung so ausgebildet ist, dass sie die Freilaufeinrichtung einschaltet oder eingeschaltet lässt, wenn eine angeschlossene Nottaste oder ein angeschlossenes RWS-Terminal oder eine angeschlossene Gebäudeleitzentrale einen Panikalarm an die Steuerungseinrichtung sendet, so dass der Türflügel ohne Beaufschlagung durch die Schließerfeder in eine Offenstellung bringbar ist und/oder die eingeschaltete Freilaufeinrichtung den Türflügel in einer Offenstellung hält. Dadurch wird eine erleichterte Öffnung der Tür ermöglicht und somit auch für Gehbehinderte oder Kinder im Gefahrenfall ein einfaches Begehen des Fluchtwegs ermöglicht. Die Türschließerfunktion wird bei Betätigung der Nottaste über die Steuerungseinrichtung deaktiviert, sodass die Tür ohne Krafteinwirkung durch den Türschließer geöffnet werden kann.

Es kann vorgesehen sein, dass die eingeschaltete Freilaufeinrichtung den Türflügel in einer Offenstellung hält, sodass die Tür bzw. der Türflügel nach dem ersten Öffnen in der geöffneten Position verbleibt und die Tür durch weitere flüchtende Personen einfach begehbar ist, ohne dass der Türflügel geöffnet werden muss oder eine der Öffnung entgegenwirkende Kraft des Türschließers überwunden werden muss. Erst wenn ein Brandalarm oder ein Feueralarm an die Steuerungseinrichtung gemeldet wird, erfolgt eine Deaktivierung der Freilauffunktion, sodass dann die Tür wieder in Schließlage verbracht wird. Somit wird sichergestellt, dass selbst im Panikfall die Funktion der Tür als Brandschutztür erhalten bleibt und die Tür als Rauchabschluss dient.

In einer Ausgestaltung ist vorgesehen, dass die Steuerungseinrichtung einen optischen und/oder akustischen Alarmgeber aufweist oder mit einem solchen verbunden ist und so ausgebildet ist, dass sie einen optischen und/oder akustischen Alarm aussendet, wenn eine angeschlossene Nottaste oder ein angeschlossenes RWS-Terminal oder eine angeschlossene Gebäudeleitzentrale einen Panikalarm an die Steuerungseinrichtung sendet. Dadurch kann das Öffnen der Tür gemeldet werden, um beispielsweise in einem abgeschlossenen Raum ein unbemerktes Öffnen der Tür zu verhindern. Damit kann die Sicherungsvorrichtung auch zur Sicherung von Fluchtwegen in sensiblen Gebäuden, beispielsweise Warenlagern oder Kaufhäusern eingesetzt werden, da beim Öffnen der Tür über den Alarm entsprechendes Bedienpersonal auf die Öffnung der Tür aufmerksam gemacht wird.

In einer Ausgestaltung kann vorgesehen sein, dass die Steuerungseinrichtung einen Eingang zum Anschluss einer Berechtigungsvorrichtung oder eines Zugangssignals aufweist und so ausgebildet ist, dass die Steuerungsvorrichtung bei Empfang eines Zugangssignales oder eines Berechtigungssignales die Verriegelungsvorrichtung zum Entriegeln des Türflügels ansteuert und die Freilaufeinrichtung einschaltet oder eingeschaltet lässt und keinen optischen und/oder akustischen Alarm generiert oder aussendet. Somit ist es möglich, auch ohne Auslösung eines Alarms die Tür zu begehen, sofern eine Zugangsberechtigung vorliegt. Die Berechtigungsvorrichtung kann beispielsweise als Schlüsselschalter oder als Codetastatur ausgebildet sein, sodass ein Berechtigter mit einem Schlüssel oder in Kenntnis des korrekten Zugangscodes die Tür begehen kann, ohne einen Alarm auszulösen.

Weiter kann vorgesehen sein, dass die Steuerungseinrichtung einen vorzugsweise einstellbaren Zeitgeber aufweist und so ausgebildet ist, dass sie den Zeitgeber bei Empfang eines Zugangssignales oder eines Berechtigungssignales triggert und nach Ablauf des Zeitgebers die Verriegelungsvorrichtung zum Verriegeln des Türflügels ansteuert. Dadurch ist sichergestellt, dass nach dem Begehen der Tür durch einen Berechtigten die Tür automatisch wieder in Schließlage verbracht bzw. verriegelt wird und damit die Sicherungsvorrichtung die Tür auch dann zuverlässig sichert, wenn der Berechtigte vergisst, die Sicherungseinrichtung manuell scharf zu schalten.

Weiter kann in einer Ausgestaltung vorgesehen sein, dass die Steuerungseinrichtung einen Eingang zum Anschluss eines Bewegungsmelders aufweist der den Begehungsbereich des Türflügels überwacht und die Steuerungseinrichtung so ausgebildet ist, dass sie die schaltbare Freilaufeinrichtung erst dann ausschaltet, wenn der Bewegungsmelder keine Bewegung meldet. Über den Bewegungsmelder kann der Begehungsbereich der Tür überwacht werden, sodass verhindert wird, dass die Tür durch den Türschließer geschlossen wird, wenn sich noch Personen in dem Begehungsbereich der Tür aufhalten. Der Bewegungsmelder kann als Infrarotmelder oder als Radarmelder ausgebildet sein und je nach Einstellung den Begehungsbereich bzw. eine gewisse Sicherheitszone vor und nach dem Begehungsbereich der Tür überwachen.

In einer Ausgestaltung kann vorgesehen sein, dass die Nottaste als elektromechanische Nottaste oder als in dem RWS-Terminal angeordnetes berührungsempfindliches und/oder verschiebbar gelagertes Display ausgebildet ist. Die elektromechanische Nottaste kann als an sich bekannte Nottaste ausgebildet sein, beispielsweise als Nottaste mit einem roten Betätigungspilz, der nach Betätigung verrastet, sodass auch nachdem eine Betätigung erfolgt ist, der auslösende Melder identifiziert werden kann.

In einer alternativen Ausgestaltung kann die Nottaste auch als berührungsempfindliches Display, insbesondere Touchscreen ausgebildet sein und bei Berührung einer als Nottaste gekennzeichneten Sensorfläche einen Notalarm oder Panikalarm auslösen und die Steuerungseinrichtung entsprechend ansteuern. Es ist vorgesehen, dass der Touchscreen oder das berührungsempfindliche Display in einem das Display halternden Gehäuse eines Schalttableaus oder RWS-Terminals angeordnet ist, welches im Begehungsbereich der Tür angeordnet ist. Um eine versehentliche Alarmauslösung zu verhindern, kann weiter vorgesehen sein, dass die Steuerungseinrichtung derart ausgebildet ist, dass eine Berührung des Berührungsempfindlichen Displays oder Touchscreens zunächst einen Voralarm auslöst und erst nach Ablauf einer gewissen Zeitspanne der Hauptalarm bzw. Panikalarm generiert wird. Der Voralarm kann als akustisches und/oder optisches Hinweissignal ausgestaltet sein, um einen Bediener auf den kurz bevorstehenden Hauptalarm hinzuweisen.

In einer weiteren Ausgestaltung kann die Nottaste auch als verschiebbar gelagertes Display ausgebildet sein, welches in einem Gehäuse eines RWS-Terminals angeordnet ist. Das verschiebbar gelagerte Display kann als Touchscreen ausgebildet sein, um Schalteingaben vorzunehmen und/oder Befehle an die Steuereinrichtung zu senden. Zum Auslösen eines Notalarms wird das Display bzw. die Displayfläche durch einen Bediener gedrückt und damit in das Gehäuse des RWS-Terminals hineingeschoben, um einen Notfall- oder Panikalarm auszulösen. Das verschiebbar gelagerte Display kann beim Verschieben einen elektromechanischen Kontakt schalten. Es kann auch ein Positionssensor vorgesehen sein, der die Position des Displays erkennt und beim Verschieben einen Panik- oder Notalarm generiert.

Um einen eigensicheren Betrieb der Sicherungseinrichtung zu ermöglichen, kann vorgesehen sein, dass die schaltbare Freilaufeinrichtung in stromlosen Zustand die Kraftübertragung der Schließerfeder auf das Gestänge freigibt, und dass die Verriegelungsvorrichtung in stromlosen Zustand den Türflügel entriegelt.

In einer konstruktiven Ausgestaltung kann vorgesehen sein, dass die Freilaufeinrichtung ein schaltbares Kupplungselement aufweist, dass zwischen der Antriebswelle und dem kraftübertragenden Gestänge angeordnet ist um schaltbar die Antriebswelle drehfest mit dem Gestänge einzukuppeln oder auszukuppeln. Das schaltbare Kupplungselement kann insbesondere als elektrisch schaltbares Kupplungselement ausgebildet sein und beispielsweise einen Elektromagneten umfassen.

In einer konstruktiven Ausgestaltung kann auch vorgesehen sein, dass die Freilaufeinrichtung ein schaltbares Halteelement aufweist, welches so ausgebildet und/oder angeordnet ist, dass es in aktiviertem oder eingeschaltetem Zustand eine Entladung der Schließerfeder verhindert. Das schaltbare Halteelement kann beispielsweise als elektrisch schaltbare Sperrklinke oder Haltemagnet ausgebildet sein und mit einem Abtrieb der Schließerfeder zusammenwirken, um diesen zu halten und/oder einen Anschlag für diesen zu bilden. Insbesondere kann vorgesehen sein, dass das schaltbare Halteelement so ausgebildet und/oder angeordnet ist, dass es in aktiviertem oder eingeschaltetem Zustand eine Aufladung der Schließerfeder ermöglicht, vorzugsweise ein manuelles Öffnen des Türflügels unter Aufladung der Schließerfeder ermöglicht. Somit wird ermöglicht, dass bei Öffnen des Türflügels die Schließerfeder geladen wird, ohne dass nach dem Loslassen des Türflügels wieder eine Entladung der Schließerfeder erfolgt. Vorteilhafterweise kann vorgesehen sein, dass die Freilaufeinrichtung ein schaltbares Halteelement aufweist, das selbsthaltend ausgebildet ist, indem es in aktiviertem oder eingeschaltetem Zustand eine Entladung der Schließerfeder in beliebiger Position verhindert, so dass das schaltbare Halteelement in aktiviertem oder eingeschaltetem Zustand ein manuelles Öffnen des Türflügels unter Aufladung der Schließerfeder ermöglicht und ein Schließen des Türflügels unter Entladung der Schließerfeder verhindert. Dadurch wird quasi eine stufenlose Öffnungs- und Haltefunktion des Türflügels ermöglicht, indem der Türflügel manuell unter Aufladung der Schließerfeder in eine bestimmte Öffnungsposition verbracht werden kann und das Halteelement die Schließerfeder in dieser Position selbsttätig hält. Wird der Türflügel anschließend wieder in Schließlage bewegt, so verbleibt die Schließerfeder in der aufgeladenen Position, sodass der Türflügel bis zu diesem Öffnungswinkel ohne Einfluss der Gegenkraft des Türschließers bewegbar ist. Wird dann anschließend der Türflügel über diese Position hinaus geöffnet, so erfolgt eine weitergehende Aufladung der Schließerfeder, ohne dass dazu ein Steuereingriff erfolgen muss. Auch in der erneuten, diesmal weiter geöffneten Position des Türflügels hält das Halteelement die Schließerfeder selbsttätig, sodass anschließend ein Begehen der Tür ohne die Gegenkraft des Türschließers ermöglicht wird.

Um einen komfortablen Öffnungsvorgang des Türflügels zu erzielen, kann ein Türschließer verwendet werden, der beim Öffnen ein abfallendes Öffnungsmoment aufweist. Dadurch wird erzielt, dass auch wenn die Öffnung gegen die Kraft des Türschließers erfolgt, die Türöffnung komfortabel von Statten geht, indem nur zu Beginn des Öffnungsvorganges eine erhöhte Kraft aufzuwenden ist und gegen Öffnung des Vorganges die Öffnungskraft abnimmt.

In einer Ausgestaltung kann auch vorgesehen sein, dass die Freilaufeinrichtung ein schaltbares Halteelement aufweist, welches so ausgebildet und/oder angeordnet ist, dass es in aktiviertem oder eingeschaltetem Zustand zum Blockieren der Schließerfeder in einer komprimierten oder aufgeladenen Stellung ausgebildet ist und vorzugsweise den Türflügel in einer geöffneten Stellung feststellt. Somit kann eine Feststellung der Tür in einer bestimmten Öffnungsposition ermöglicht werden und damit beispielsweise für Kinder oder Behinderte ein freies Begehen der Tür verwirklicht werden.

In einer konstruktiven Ausgestaltung kann vorgesehen sein, dass die Schließerfeder innerhalb des Antriebsgehäuses in einer mit Hydraulikfluid gefüllten Hydraulikkammer angeordnet ist und das Halteelement als elektrisch schaltbares Ventil ausgebildet ist, das in einem Überstromkanal des Türschließers angeordnet ist und ein Strömen von Hydraulikfluid aus der Hydraulikkammer heraus und/oder in die Hydraulikkammer hinein verhindert oder freigibt. Insbesondere kann vorgesehen sein, dass das elektrisch schaltbare Ventil in blockierter Stellung ein Strömen von Hydraulikfluid nur in einer Richtung verhindert und in der Gegenrichtung freigibt und so in einem Überströmkanal angeordnet ist, dass das elektrisch schaltbare Ventil in eingeschalteter oder blockierter Stellung eine Entladung der Schließerfeder verhindert und eine Aufladung der Schließerfeder ermöglicht.

In anderer konstruktiver Ausgestaltung kann auch vorgesehen sein, dass das schaltbare Halteelement als auf die Antriebswelle wirkendes Bremselement ausgebildet ist, welches so angeordnet ist dass es ausgeschaltet eine Drehung der Antriebswelle freigibt und eingeschaltet eine Drehung der Antriebswelle blockiert. Das Bremselement kann beispielsweise als Reibungsbremse ausgebildet sein, welches aktiviert eine Drehung der Antriebswelle verhindert. Alternativ kann das Bremselement beispielsweise auch als Raste oder Bolzen ausgebildet sein, der aktiviert in eine Ausnehmung oder Verzahnung der Antriebswelle eingreift, um eine Drehung der Antriebswelle zu verhindern.

Vorteilhafterweise kann vorgesehen sein, dass das Gestänge mit der Antriebswelle über eine Mitnehmervorrichtung verbunden ist, die in einer Drehrichtung, vorzugsweise in Öffnungsrichtung des Türflügels, das Gestänge drehfest mit der Antriebswelle koppelt und in entgegengesetzter Drehrichtung, vorzugsweise in Schließrichtung des Türflügels, eine Trennung der drehfesten Kopplung zwischen Gestänge und Antriebswelle ermöglicht. Die Mitnehmervorrichtung bildet sozusagen eine Freilauf für das Gestänge und ermöglicht, dass der Türflügel auch bei festgesetzter Feststelleinrichtung zwischen einer über die Feststelleinrichtung bestimmte Öffnungsstellung und der Schließstellung frei bewegbar ist.

Insbesondere kann vorgesehen sein, dass die Mitnehmervorrichtung eine mit der Antriebswelle drehfest und mit dem Gestänge drehbar verbundene Mitnehmerscheibe mit einem Anschlag aufweist, wobei der Anschlag so angeordnet ist, dass der Anschlag bei einem manuellen Öffnen des Türflügels in Anlage mit dem Gestänge oder einem Arm des Gestänges gelangt und die Mitnehmerscheibe bzw. die Antriebswelle zum Laden der Schließerfeder mitnimmt, und dass bei einem angetriebenen Schließen des Türflügels die Antriebswelle die Mitnehmerscheibe in Schließrichtung dreht bis der Anschlag in Anlage mit dem Gestänge oder einem Arm des Gestänges gelangt und dieses in Schließrichtung mitnimmt um den Türflügel in Schließlage zu verbringen.

In einer Ausgestaltung kann die Steuereinrichtung so ausgebildet sein, dass eine Dauerfreigabe der Tür ermöglicht ist. Beispielsweise kann über das RWS-Terminal oder einen Berechtigungsschalter, insbesondere einen Schlüsselschalter eine Dauerfreigabe geschaltet werden, sodass die Tür während der Schaltphase der Dauerfreigabe frei und ohne Einschränkung begehbar ist. Auch während dieser Dauerfreigabe ist die Sicherheit gegen Brandschutz gewährleistet, indem bei Auslösen eines Brandalarms die Steuerungsvorrichtung die Freilauffunktion abschaltet und die Türschließerfunktion aktiviert.

Alternativ kann über einen Timer die Dauerfreigabe auch als Kurzzeitfreigabe ausgestaltet sein, indem beim Einschalten der Freigabe der Tür die Steuerungsvorrichtung einen Timer aktiviert und nach Ablauf des Timers automatisch die Tür in Schließlage bringt und die Verriegelungsvorrichtung zum Verriegeln des Türflügels ansteuert.

Weitere vorteilhafte Ausgestaltungen sind in den Figuren dargestellt und in der nachfolgenden Figurenbeschreibung beschrieben. Dabei zeigen:
- Fig. 1:: ein schematisches Ausführungsbeispiel der Sicherungsvorrichtung an einer Gebäudetür
- Fig. 2:: ein schematisches Schaltbild der Sicherungseinrichtung
- Fig. 3:: eine Schnittdarstellung der Fig. 1 im Bereich der Verriegelungsvorrichtung
- Fig. 4:: eine Schnittdarstellung eines Ausführungsbeispiels eines Türschließers der Sicherungsvorrichtung
- Fig 5:: eine Darstellung eines Türschließers mit einer Schnittdarstellung im Bereich des Magnetventils
- Figur 6 a, b, c:: eine Detailvergrößerung aus Figur 5

Bei dem in den Figuren 1 bis 6 gezeigten Ausführungsbeispiel der erfindungsgemäßen Sicherungsvorrichtung 1 handelt es sich um ein Ausführungsbeispiel der erfindungsgemäßen Sicherungsvorrichtung an einer Tür in einem Gebäude.

Wie aus der Darstellung der Figur 1 zu entnehmen ist, weist die Tür 11 einen Türflügel 12 auf, der in einem ortsfesten Rahmen 14 über Bänder 13 um eine vertikal verlaufende Drehachse A drehbar gelagert ist. Der Türflügel 12 ist als Anschlagschwenkflügel ausgebildet. Im oberen Bereich des Türflügels 12 ist ein Türschließer 2 angeordnet, der als Gleitarmtürschließer ausgebildet ist. Der Türschließer 2 treibt den Türflügel 12 in Schließrichtung an. An der Wand neben der Tür 11 ist im Bereich neben der Schließkante ein RWS-Terminal 5 montiert, welches einen Schlüsselschalter 52 und einen Nottaste 51 zur Steuerung der Sicherungsvorrichtung aufweist.

Der Türschließer 2 ist im oberen Bereich des Türflügels 12 über eine Montageplatte 15 aufliegend angebracht. In der Fig. 4 ist der Türschließer 2 der Sicherungseinrichtung 1 in Schnittdarstellung gezeigt. Der Gleitarmtürschließer 2 weist ein Antriebsgehäuse bzw. Türschließergehäuse 26 auf, in dem eine Antriebswelle 21 drehbar gelagert ist. In dem Türschließergehäuse 26 ist ein mit Hydraulikflüssigkeit gefüllter Hydraulikraum 25 angeordnet, wobei in dem Hydraulikraum 25 eine Türschließerfeder 23 angeordnet ist. Die Türschließerfeder 23 wirkt über ein Kolben- und ein Nockengetriebe mit der Antriebswelle 21 zusammen. Die Antriebswelle 21 ist über eine Mitnehmereinrichtung 7 mit dem Gleitarm 22 verbunden. Das freie Ende des Gleitarms 22 ist über einen als Rolle oder Gleitstein ausgebildeten Gleiter 28 in einer am Türrahmen montierten Gleitschiene 24 geführt. Der Türschließer 2 ist als mechanischer oder hydraulischer Türschließer 2 ausgebildet. D. h. der Türschließer 2 weist keinen elektrischen Antrieb auf. Er bewegt die Tür ohne Fremdenergie, also nur anhand der in der Türschließerfeder 23 gespeicherten Energie.

Wie in den Figuren 1 und 3 dargestellt, ist gemeinsam mit dem Türschließer 2 auf der Montageplatte 15 eine federnde, so genannte schießende Schlossfalle 41 montiert. Die Montageplatte 15 ist somit als gemeinsame Montageplatte 15 für den Türschließer und die Schloßfalle ausgebildet. Die Schlossfalle 41 ist Teil der schaltbaren Verriegelungsvorrichtung 4, die in Fig. 3 in Schnittdarstellung gezeigt ist. Die schaltbare Verriegelungseinrichtung 4 weist einen im Bereich der Gleitschiene, d. h. im Bereich des Türrahmens montierten Fluchttüröffner 42 auf. Der Fluchttüröffner 42 umfasst einen Fallenaufnahmeraum, in den die Schlossfalle 41 in Schließlage der Tür eingreift. Der Fallenaufnahmeraum des Fluchttüröffners 42 wird durch eine schwenkbare Türöffnerfalle begrenzt, die elektrisch freigebbar und/oder arretierbar ist. Zum Einschalten bzw. Arretieren der Verriegelungsvorrichtung 4 wird diese schwenkbare Türöffnerfalle arretiert, so dass der Türflügel 12 in seiner Schließlage über die Verriegelungsvorrichtung 4 festgestellt ist. Zum Ausschalten bzw. Freigeben der Verriegelungsvorrichtung wird die Türöffnerfalle freigeschaltet, sodass sie um eine parallel zu der Oberkante des Drehflügels 12 verlaufende Schwenkachse schwenkbar ist, sodass die Schlossfalle 41 beim Öffnen des Türflügels 12 außer Eingriff mit der Türöffnerfalle bringbar ist.

In der Figur 5 ist ein Ausführungsbeispiel des Türschließers 2 mit einer Schnittdarstellung im Bereich des Magnetventils 27 dargestellt.

Der Türschließer 2 weist eine schaltbare Freilaufeinrichtung 3 auf, die als Halteelement 31 ein schaltbares Magnetventil 27 umfasst, welches in dem Türschließergehäuse 26 in einem Überströmkanal der Hydraulikflüssigkeit angeordnet ist. Durch das Einschalten bzw. Aktivieren des Magnetventils 27 wird die Feststellvorrichtung eingeschaltet und/oder aktiviert und ein Strömen der Hydraulikflüssigkeit in dem Hydraulikkanal in der Richtung unterbunden, die der Schließrichtung des Türschließers entspricht. Das Ventil 27 ist derart ausgestaltet, dass es die Strömung der Hydraulikflüssigkeit nur in einer Richtung unterbindet und in der Gegenrichtung, also in Öffnungsrichtung zulässt. Somit wird bei Einschalten des Ventils 27 erreicht, dass die Schließerfeder 23 sich nicht entladen kann, da ein Strömen der Hydraulikflüssigkeit in den Hydraulikraum 25 hinein durch das Ventil 27 verhindert wird. Wird der Türschließer bei eingeschaltetem Ventil 27 im Öffnungssinn betätigt, so ist ein weitergehendes Aufladen bzw. eine Kompression der Schließerfeder möglich, da das eingeschaltete Ventil 27 das Ausströmen von Hydraulikflüssigkeit aus dem Hydraulikraum 25 heraus ermöglicht.

Bei eingeschaltetem Ventil 27 wird über die Freilaufeinrichtung 3 eine weitgehend kraftfreie Betätigung des Türflügels 12 ermöglicht, indem die Freilaufeinrichtung eine Mitnehmereinrichtung 7 umfasst. Diese weist eine Mitnehmerscheibe 71 mit einem festen Anschlag 72 auf. Die Mitnehmereinrichtung 7 verbindet den Gleitarm 22 mit der Antriebswelle 21. Die Mitnehmerscheibe 71 ist drehfest mit der Antriebswelle 21 verbunden. Der Gleitarm 22 ist frei drehbar auf der Mitnehmerscheibe gelagert. Wird der Türschließer 2 durch Öffnen des Türflügels 12 in Öffnungsrichtung betätigt, so kommt der Anschlag 72 in Anlage mit dem Gleitarm 22, sodass der Gleitarm 22 den Mitnehmer 72 unter Drehung der Antriebswelle 21 mitnimmt und dadurch die Schließerfeder 23 komprimiert. Beim Schließen des Türflügels 12 unter Einwirkung des Türschließers 2 entlädt sich die Schließerfeder 23 und dreht dabei die Antriebswelle 21 im Schließsinne. Der Mitnehmer 72 gelangt wiederum in Anlage mit dem Gleitarm 22 und nimmt diesen in Schließrichtung mit, sodass der Türflügel 12 in seine Schließlage verbracht wird.

Bei eingeschaltetem Halteelement 31 bzw. Magnetventil 27 wird die Türschließerfeder 23 in ihrer aufgeladenen Position festgestellt, sodass sie sich nicht entladen kann und die Abtriebswelle 21 nicht im Schließsinne angetrieben wird. Durch die Mitnehmereinrichtung 7 ist es dennoch möglich, den Türflügel 12 in Schließrichtung zu betätigen, indem der Gleitarm in Schließrichtung bewegt wird und sich dabei von dem Anschlag 72 abhebt und somit frei drehbar ist. Der Türflügel kann somit ohne Einfluss durch die Kraft des Türschließers 2 zwischen der festgestellten Öffnungsposition und der Schließlage bewegt werden. Wird nun der Türflügel weiter geöffnet, als die vormals durch die Feststelleinrichtung eingestellte Feststellposition, so kommt der Gleitarm 22 wieder in Anlage mit dem Anschlag 72 und nimmt diesen unter Drehung der Antriebswelle 21 im Öffnungssinne und unter Komprimierung der Schließerfeder 23 mit. Das eingeschaltete Magnetventil 27 ermöglicht in Öffnungsrichtung ein entweichen der Hydraulikflüssigkeit aus dem Hydraulikraum 25, sodass das Aufladen der Schließerfeder problemlos möglich ist. Erfolgt nun in der erneuten weiteren Öffnungsstellung wieder ein Schließen der Tür, so wird dies wiederum durch die Mitnehmereinrichtung 7 ohne Krafteinwirkung durch den Türschließer ermöglicht.

In der Figur 6a ist die Freilaufeinrichtung 3 in einer Position gezeigt, bei der ein Öffnen der Türe erfolgt. Der Kolben 29 bewegt sich in der in Figur 6a durch Pfeil angedeuteten Richtung, also in dieser Darstellung nach links. Die Figur 6b zeigt die Freilaufeinrichtung 3 in einer Position, bei der die Türe offen gehalten ist. Der Kolben 29 ist fixiert. In der Figur 6c ist die Freilaufeinrichtung 3 in einer Position gezeigt, bei der ein Schließen der Türe erfolgt. Der Kolben 29 bewegt sich in der in Figur 6a durch Pfeil angedeuteten Richtung, also in dieser Darstellung nach rechts.

Im Bereich des Kolbens 29 ist ein erstes Kugelventil 271 angeordnet. Dieses Ventil steuert den Fluß von Hydraulikflüssigkeit durch einen zentrisch in dem Kolben angeordneten Überströmkanal. In der Figur 6a ist das Kugelventil geöffnet und in den Figuren 6b und 6c geschlossen. Das Magnetventil 27 weist eine bestrombare Spule 32 auf, die auf einen Stößel 33 wirkt. Der Stößel 33 ist mit dem zweiten Ventil 272 verbunden und betätigt dieses um ein Strömen von Hydraulikfluid durch einen im Bereich des Türschließergehäuses 26 angeordneten Strömungskanal zu unterbinden oder freizugeben.

Um die Feststelleinrichtung zu schalten, ist ein RWS-Terminal 5 vorgesehen, welches einen Schlüsselschalter 52 und einen Nottaste 51 aufweist. Wie in Fig. 2 dargestellt, ist im Gehäuse des RWS-Terminals 5 eine Steuereinrichtung 6 vorgesehen, die mit der Nottaste 51 und dem Schlüsselschalter 52 verbunden ist. Die Steuereinrichtung 6 weist einen ersten Eingang 62a auf, an den die Nottaste 51 angeschlossen ist sowie einen zweiten Eingang 62c, an den der Schlüsselschalter 52 angeschlossen ist. Über einen dritten Eingang 62b ist die Steuereinrichtung 6 mit einer Gebäudeleitzentrale 54 verbunden. Die Gebäudeleitzentrale 54 ist eine räumlich fern der Tür 11 angeordnete Zentrale und übermittelt Statusmeldungen oder Alarmmeldungen an die Steuereinrichtung 6. Weiter ist die Steuereinrichtung 6 über eine Busschnittstelle 61 mit der Verriegelungseinrichtung 4 und der Freilaufeinrichtung 3 des Türschließers 2 verbunden. Die Verbindung erfolgt über ein gemeinsames CAN-Bussystem 63. Über das Bussystem ist die Steuereinrichtung 6 auch mit einem Alarmgeber 55 verbunden, der als optischer und/oder akustischer Alarmgeber ausgebildet ist.

Die Steuereinrichtung 6 ist als elektrische Steuereinrichtung ausgebildet und weist einen Mikroprozessor und einen elektronischen Speicher auf. In dem Speicher ist ein ablauffähiges Programm gespeichert, welches von dem Mikroprozessor ausgeführt wird. Die Steuereinrichtung 6 ist insbesondere einstellbar und/oder parametrierbar ausgebildet, um die Adressen und/oder die Anzahl der an den Bus 63 bzw. die Busschnittstelle 61 angeschlossenen Komponenten einzustellen. Die Busschnittstelle 61 ist als bidirektionale Busschnittstelle ausgebildet, sodass die Steuereinrichtung 6 über die Busschnittstelle 61 sowohl Komponenten steuern kann als auch Signale von Sensoren und/oder Meldern und/oder Eingabevorrichtungen empfangen kann. Die Steuereinrichtung 6 ist parametrierbar bzw. einstellbar ausgebildet und kann universell angepasst werden, um beispielsweise die Adressen und/oder Anzahl der über die Busschnittstelle und/oder über separate Eingänge angeschlossenen Komponenten einzustellen bzw. festzulegen. Durch die Parametrierung der Steuereinrichtung kann beispielsweise auch festgelegt werden, ob ein Bewegungsmelder an die Steuereinrichtung angeschlossen ist und die Steuereinrichtung somit das Signal des Bewegungsmelders beim Schließen der Tür berücksichtigt, um sicherzustellen, dass die Tür erst schließt, wenn eine Person den durch den Bewegungsmelder erfassten Begehungsbereich der Tür verlassen hat. Alternativ kann die Steuereinrichtung auch für einen Betrieb ohne Bewegungsmelder parametriert werden, sodass die Schließung des Türflügels ohne Verzögerung erfolgt. Ebenso kann die Steuereinrichtung 6 parametriert werden, um beispielsweise einzustellen, ob über den Schlüsselschalter 52 eine Dauerfreigabe oder eine Kurzzeitfreigabe der Tür erfolgt. Bei der Dauerfreigabe stellt die Steuereinrichtung 6 die Freilaufeinrichtung ein, sofern der Schlüsselschalter 52 betätigt wird. Ein Ausschalten der Freilaufeinrichtung über die Steuereinrichtung 6 erfolgt erst, nachdem entweder ein Brandalarm oder Feueralarm gemeldet wird oder über den Schlüsselschalter 52 ein gezieltes Ausschalten erfolgt. Bei einer Kurzzeitfreigabe erfolgt ebenso wie bei der Dauerfreigabe durch den Schlüsselschalter die Deaktivierung der Verriegelung und die Einschaltung der Freilauffunktion durch die Steuereinrichtung. Aber das Ausschalten der Freilaufeinrichtung und das Verschließen und Verriegeln der Tür erfolgt nun durch die Steuereinrichtung automatisch nach Ablauf einer einstellbaren Zeitspanne.

Die Steuereinrichtung 6 ist so ausgebildet, dass sie über die Busschnittstelle 61 und/oder über eine über eine Parametrierschnittstelle an die Steuereinrichtung 6 angeschlossene Parametriervorrichtung einstellbar und/oder parametrierbar ist. So kann die Einstellung und/oder Parametrierung der Steuereinrichtung entweder durch den Monteur vor Ort über eine Parametriervorrichtung erfolgen oder aber von einer zentralen Stelle aus fernbetätigt über den Bus 63.

### Bezugszeichenliste

- A: Drehachse

- 1: Sicherungsvorrichtung
- 11: Tür
- 12: Türflügel
- 13: Bänder
- 14: Türrahmen
- 15: Montageplatte

- 2: Türschließer
- 21: Antriebswelle
- 22: Gestänge
- 23: Schließerfeder
- 24: Gleitschiene
- 25: Hydraulikraum
- 26: Türschließergehäuse
- 27: Ventil
- 271: erstes Ventil
- 272: zweites Ventil
- 28: Gleiter
- 29: Kolben
- 3: Freilaufeinrichtung
- 31: Halteelement
- 32: Spule
- 33: Stößel

- 4: Verriegelungsvorrichtung
- 41: Falle
- 42: Fluchttüröffner

- 5: RWS-Terminal
- 51: Nottaste
- 52: Schlüsselhalter
- 53: Rauchmelder
- 54: Brandmelde-Zentrale
- 55: Alarmgeber

- 6: Steuerungseinrichtung
- 61: Busschnittstelle
- 62a: erster Eingang
- 62b: zweiter Eingang
- 63: CAN-Bus

- 7: Mitnehmervorrichtung
- 71: Mitnehmerscheibe
- 72: Anschlag

## Patentansprüche

1. Sicherungsvorrichtung zur Sicherung einer Tür (11) in Flucht- und Rettungswegen, vorzugsweise einer Brandschutztür oder Rauchschutztür, mit mindestens einem als Anschlag Schwenkflügel ausgebildeten Türflügel (12), der über Bänder (13) drehbar an einem ortsfesten Türrahmen (14) gelagert ist,
mit einem als Türschließer (2) mit Schließerfeder (23) ausgebildeten Türantrieb, der ein Antriebsgehäuse (26) und eine darin gelagerte Antriebswelle (21) aufweist die mit einem zwischen dem Türflügel (12) und dem ortsfesten Rahmen (14) angeordneten kraftübertragende Gestänge (22), vorzugsweise Scherenarmgestänge oder Gleitarmgestänge, zusammenwirkt, so dass der Türantrieb den Türflügel (12) in Richtung seiner Schließlage beaufschlagt,
mit einem im Bereich der Tür angeordneten RWS-Terminal (5) mit einer Nottaste (51), und
mit einer von der Nottaste (51) schaltbaren Verriegelungsvorrichtung (4), die den Türflügel (12) in seiner Schließlage elektrisch schaltbar verriegelt und/oder entriegelt,
**dadurch gekennzeichnet,**
**dass** der Türschließer (2) eine elektrisch schaltbare Freilaufeinrichtung (3) aufweist, die eine Kraftübertragung der Schließerfeder (23) auf das Gestänge (22) zumindest in einer Schließrichtung und/oder einer Öffnungsrichtung schaltbar verhindert und/oder freigibt, und mit einer Steuerungseinrichtung (6) die mit der schaltbaren Verriegelungsvorrichtung (4) und der schaltbaren Freilaufeinrichtung (3) verbunden und so ausgebildet ist, dass sie die Verriegelungsvorrichtung (4) und die schaltbare Freilaufeinrichtung (3) separat schaltet.

2. Sicherungsvorrichtung nach Anspruch 1,
**dadurch gekennzeichnet,**
**dass** die Steuerungseinrichtung (6) einen ersten Eingang (62a) zum Anschluss der Nottaste (51) und/oder des RWS-Terminals (5) und einen zweiten Eingang (62b) zum Anschluss eines Rauchmelders und/oder Brandmelders und/oder einer Brandmeldezentrale (54) und/oder einer Gebäudeleitzentrale aufweist.

3. Sicherungsvorrichtung nach Anspruch 1 oder 2,
**dadurch gekennzeichnet,**
**dass** die Steuerungseinrichtung (6) in dem RWS-Terminal (5), vorzugsweise in einem von einem Gehäuse des RWS-Terminals (5) umschlossenen Bauraum, angeordnet ist, oder
**dass** die Steuerungseinrichtung (6) innerhalb des Antriebsgehäuses (26) des Türschließers (2) angeordnet oder mit dem Antriebsgehäuse (26) des Türschließers (2) mechanisch fest verbunden ist.

4. Sicherungsvorrichtung nach einem der Ansprüche 1 bis 3,
**dadurch gekennzeichnet,**
**dass** die Steuerungseinrichtung (6) eine Busschnittstelle (61) für einen digitalen Bus, vorzugsweise CAN-Bus oder LIN-Bus, aufweist und die Nottaste (51) und/oder das RWS-Terminal (5) und/oder die schaltbare Freilaufeinrichtung (3) und/oder ein Rauch- oder Brandmelder und/oder eine Brandmeldezentrale (54) und/oder eine Gebäudeleitzentrale über die Busschnittstelle (61) mit der Steuerungseinrichtung (6) verbunden ist bzw. sind, wobei vorzugsweise vorgesehen ist, dass die Busschnittstelle (61) als serielle Busschnittstelle ausgebildet ist, vorzugsweise als bidirektionale serielle Busschnittstelle ausgebildet ist.

5. Sicherungsvorrichtung nach einem der vorhergehenden Ansprüche,
**dadurch gekennzeichnet,**
**dass** die Steuerungseinrichtung (6) so ausgebildet ist, dass sie die Freilaufeinrichtung (3) deaktiviert oder ausschaltet, wenn ein angeschlossener Rauchmelder und/oder Brandmelder und/oder eine angeschlossene Brandmeldezentrale (54) und/oder Gebäudeleitzentrale einen Feueralarm an die Steuerungseinrichtung (6) sendet, so dass der Türschließer (2) den Türflügel (12) in Schließlage verbringt, vorzugsweise indem die Steuerungseinrichtung (6) mit einem Schließlagensensor verbunden ist oder einen Schließlagensensor aufweist und so ausgebildet ist, dass sie den Türflügel (12) in seiner Schließlage durch die schaltbare Verriegelungsvorrichtung (4) verriegelt.

6. Sicherungsvorrichtung nach einem der vorhergehenden Ansprüche,
**dadurch gekennzeichnet,**
**dass** die Steuerungseinrichtung (6) so ausgebildet ist, dass sie die Verriegelungsvorrichtung (4) zum Entriegeln des Türflügels (12) ansteuert, wenn eine angeschlossene Nottaste (51) oder ein angeschlossenes RWS-Terminal (5) oder eine angeschlossene Gebäudeleitzentrale einen Panikalarm an die Steuerungseinrichtung (6) sendet, so dass der Türflügel (12) in eine Offenstellung bringbar ist.

7. Sicherungsvorrichtung nach Anspruch 6,
**dadurch gekennzeichnet,**
**dass** die Steuerungseinrichtung (6) so ausgebildet ist, dass sie die Freilaufeinrichtung (3) einschaltet oder eingeschaltet lässt, wenn eine angeschlossene Nottaste (51) oder ein angeschlossenes RWS-Terminal (5) oder eine angeschlossene Gebäudeleitzentrale einen Panikalarm an die Steuerungseinrichtung sendet, so dass der Türflügel (12) ohne Beaufschlagung durch die Schließerfeder (23) in eine Offenstellung bringbar ist und/oder die eingeschaltete Freilaufeinrichtung (3) den Türflügel (12) in einer Offenstellung hält.

8. Sicherungsvorrichtung nach Anspruch 6 oder 7,
**dadurch gekennzeichnet,**
**dass** die Steuerungseinrichtung (6) einen optischen und/oder akustischen Alarmgeber (55) aufweist oder mit einem solchen verbunden ist und so ausgebildet ist, dass sie einen optischen und/oder akustischen Alarm aussendet, wenn eine angeschlossene Nottaste (51) oder ein angeschlossenes RWS-Terminal (5) oder eine angeschlossene Gebäudeleitzentrale einen Panikalarm an die Steuerungseinrichtung (6) sendet.

9. Sicherungsvorrichtung nach Anspruch 8,
**dadurch gekennzeichnet,**
**dass** die Steuerungseinrichtung (6) einen Eingang (61) zum Anschluss einer Berechtigungsvorrichtung (52) oder eines Zugangssignals aufweist und so ausgebildet ist, dass die Steuerungseinrichtung (6) bei Empfang eines Zugangssignales oder eines Berechtigungssignales die Verriegelungsvorrichtung (4) zum Entriegeln des Türflügels (12) ansteuert und die Freilaufeinrichtung (3) einschaltet oder eingeschaltet lässt und keinen optischen und/oder akustischen Alarm generiert oder aussendet, wobei vorzugsweise vorgesehen ist, dass der Eingang (61) zum Anschluss einer Berechtigungsvorrichtung (52) oder eines Zugangssignals als eine Busschnittstelle zum Anschluss eines seriellen Bussystems, insbesondere CAN-Bus (63) oder als ein diskreter Eingang ausgebildert ist.

10. Sicherungsvorrichtung nach einem der vorhergehenden Ansprüche,
**dadurch gekennzeichnet,**
**dass** die Steuerungseinrichtung (6) einen Eingang zum Anschluss eines Bewegungsmelders aufweist der den Begehungsbereich des Türflügels (12) überwacht und die Steuerungseinrichtung (6) so ausgebildet ist, dass sie die schaltbare Freilaufeinrichtung (3) erst dann ausschaltet, wenn der Bewegungsmelder keine Bewegung meldet.

11. Sicherungsvorrichtung nach einem der vorhergehenden Ansprüche, **dadurch gekennzeichnet,**
**dass** die schaltbare Freilaufeinrichtung (3) in stromlosen Zustand die Kraftübertragung der Schließerfeder (23) auf das Gestänge (22) freigibt, und
**dass** die Verriegelungsvorrichtung (4) in stromlosen Zustand den Türflügel (12) entriegelt, und/oder
**dass** die Freilaufeinrichtung (3) ein schaltbares Kupplungselement aufweist, dass zwischen der Antriebswelle (21) und dem kraftübertragenden Gestänge (22) angeordnet ist um schaltbar die Antriebswelle (21) drehfest mit dem Gestänge (22) einzukuppeln oder auszukuppeln.

12. Sicherungsvorrichtung nach einem der vorhergehenden Ansprüche,
**dadurch gekennzeichnet,**
**dass** die Freilaufeinrichtung (3) ein schaltbares Halteelement (27) aufweist, welches so ausgebildet und/oder angeordnet ist, dass es in aktiviertem oder eingeschaltetem Zustand eine Entladung der Schließerfeder (23) verhindert, vorzugsweise
**dass** das schaltbare Halteelement (27) so ausgebildet und/oder angeordnet ist, dass es in aktiviertem oder eingeschaltetem Zustand eine Aufladung der Schließerfeder (23) ermöglicht, vorzugsweise ein manuelles Öffnen des Türflügels (12) unter Aufladung der Schließerfeder (23) ermöglicht, insbesondere indem vorgesehen ist,
**dass** die Freilaufeinrichtung (3) ein schaltbares Halteelement (27) aufweist, das selbsthaltend ausgebildet ist, indem es in aktiviertem oder eingeschaltetem Zustand eine Entladung der Schließerfeder (23) in beliebiger Position verhindert, so dass das schaltbare Halteelement (27) in aktiviertem oder eingeschaltetem Zustand ein manuelles Öffnen des Türflügels (12) unter Aufladung der Schließerfeder (23) ermöglicht und ein Schließen des Türflügels (12) unter Entladung der Schließerfeder (23) verhindert.

13. Sicherungsvorrichtung nach einem der vorhergehenden Ansprüche,
**dadurch gekennzeichnet,**
**dass** die Freilaufeinrichtung (3) ein schaltbares Halteelement (27) aufweist, welches so ausgebildet und/oder angeordnet ist, dass es in aktiviertem oder eingeschaltetem Zustand zum Blockieren der Schließerfeder (23) in einer komprimierten oder aufgeladenen Stellung ausgebildet ist und vorzugsweise den Türflügel (12) in einer geöffneten Stellung feststellt.

14. Sicherungsvorrichtung nach einem der vorhergehenden Ansprüche ,
**dadurch gekennzeichnet,**
**dass** die Schließerfeder (23) innerhalb des Antriebsgehäuses (26) in einer mit Hydraulikfluid gefüllten Hydraulikkammer (25) angeordnet ist und das Halteelement (27) als elektrisch schaltbares Ventil ausgebildet ist, das in einem Überstromkanal des Türschließers (2) angeordnet ist und ein Strömen von Hydraulikfluid aus der Hydraulikkammer (25) heraus und/oder in die Hydraulikkammer (25) hinein verhindert oder freigibt, wobei vorzugsweise vorgesehen ist,
**dass** das elektrisch schaltbare Ventil (27) in blockierter Stellung ein Strömen von Hydraulikfluid nur in einer Richtung verhindert und in der Gegenrichtung freigibt und so in einem Überströmkanal angeordnet ist, dass das elektrisch schaltbare Ventil (27) in eingeschalteter oder blockierter Stellung eine Entladung der Schließerfeder (23) verhindert und eine Aufladung der Schließerfeder (23) ermöglicht.

15. Sicherungsvorrichtung nach einem der vorhergehenden Ansprüche,
**dadurch gekennzeichnet,**
**dass** das schaltbare Halteelement als auf die Antriebswelle (21) wirkendes Bremselement ausgebildet ist, welches so angeordnet ist dass es ausgeschaltet eine Drehung der Antriebswelle (21) freigibt und eingeschaltet eine Drehung der Antriebswelle (21) blockiert, wobei vorzugsweise vorgesehen ist,
**dass** das Gestänge (22) mit der Antriebswelle (21) über eine Mitnehmervorrichtung (7) verbunden ist, die in einer Drehrichtung, vorzugsweise in Öffnungsrichtung des Türflügels (12), das Gestänge (22) drehfest mit der Antriebswelle (21) koppelt und in entgegengesetzter Drehrichtung, vorzugsweise in Schließrichtung des Türflügels (12), eine Trennung der drehfesten Kopplung zwischen Gestänge (22) und Antriebswelle (21) ermöglicht, insbesondere
**dass** die Mitnehmervorrichtung (7) eine mit der Antriebswelle (21) drehfest und mit dem Gestänge (22) drehbar verbundene Mitnehmerscheibe (71) mit einem Anschlag (72) aufweist, wobei der Anschlag (72) so angeordnet ist, dass der Anschlag (72) bei einem manuellen Öffnen des Türflügels (12) in Anlage mit dem Gestänge (22) oder einem Arm des Gestänges gelangt und die Mitnehmerscheibe (71) bzw. die Antriebswelle (21) zum Laden der Schließerfeder (23) mitnimmt, und
**dass** bei einem angetriebenen Schließen des Türflügels (12) die Antriebswelle (21) die Mitnehmerscheibe (71) in Schließrichtung dreht bis der Anschlag (72) in Anlage mit dem Gestänge (22) oder einem Arm des Gestänges gelangt und dieses in Schließrichtung mitnimmt um den Türflügel (12) in Schließlage zu verbringen.

## Claims

1. Securing device for securing a door (11) in escape and rescue routes, preferably a fire door or smoke-protective door, having at least one door leaf (12) constructed as a stop swivel leaf, which is pivotably mounted using hinges (13) onto a stationary door frame (14),
having a door actuator constructed as a door closure device (2) with a closing spring (23), said door actuator having an actuator housing (26) and a driveshaft (21) mounted within it, which works together with a force-transmitting linkage (22) arranged between the door leaf (12) and the stationary door frame (14),
preferably a scissor arm linkage or sliding arm linkage, such that the door actuator biases the door leaf (12) in the direction of its closed position,
having an RWS terminal (5) arranged in the region of the door with an emergency button (51), and
having a locking device (4) switchable by the emergency button (51), said locking device electronically switchably locking and/or unlocking the door leaf (12) in its closed position,
**characterised in that**
the door closure device (2) has an electrically switchable freewheel device (3) which switchably prevents and/or releases a force transmission of the closing spring (23) onto the linkage (22) at least in a closing direction and/or an opening direction, and having a control device (6) which is connected to the switchable locking device (4), and the switchable freewheel device (3) and is designed in such a way that it separately switches the locking device (4) and the switchable freewheel device (3).

2. Securing device according to claim 1,
**characterised in that**
the control device (6) has a first input (62a) for connecting the emergency button (51) and/or the RWS terminal (5) and a second input (62b) for connecting a smoke detector and/or fire detector and/or a fire alarm control panel (54) and/or a building control centre.

3. Securing device according to claim 1 or 2,
**characterised in that**
the control device (6) is arranged in the RWS terminal (5), preferably in an installation space enclosed by a housing of the RWS terminal (5), or the control device (6) is arranged within the actuator housing (26) of the door closure device (2) or is mechanically fixedly connected to the actuator housing (26) of the door closure device (2).

4. Securing device according to one of claims 1 to 3,
**characterised in that,**
the control device (6) has a bus interface (61) for a digital bus, preferably CAN bus or LIN bus, and the emergency button (51) and/or the RWS terminal (5) and/or the switchable freewheel device (3) and/or a smoke detector or fire detector and/or a fire alarm control centre (54) and/or a building control centre is or are connected to the control device (6) via the bus interface (61), wherein it is preferably provided that the bus interface (61) is designed as a serial bus interface, preferably as a bidirectional serial bus interface.

5. Securing device according to one of the preceding claims,
**characterised in that,**
the control device (6) is designed in such a way that it deactivates or switches off the freewheel device (3) when a connected smoke detector and/or fire detector and/or a connected fire alarm control centre (54) and/or building control centre sends a fire alarm to the control device (6), such that the door closure device (2) brings the door leaf (12) into the closed position, preferably by the control device (6) being connected to a closed position sensor or having a closed position sensor and being designed in such a way that it locks the door leaf (12) in its closed position by means of the switchable locking device (4).

6. Securing device according to one of the preceding claims,
**characterised in that**
the control device (6) is designed in such a way that it controls the locking device (4) for unlocking the door leaf (12) when a connected emergency button (51) or a connected RWS terminal (5) or a connected building control centre sends a panic alarm to the control device (6), such that the door leaf (12) can be brought into an open position.

7. Securing device according to claim 6,
**characterised in that**
the control device (6) is designed in such a way that it switches on the freewheel device (3) or leaves said freewheel device switched on when a connected emergency button (51) or a connected RWS terminal (5) or a connected building control centre sends a panic alarm to the control device, such that the door leaf (12) can be brought into an open position without biasing by means of the closing spring (23), and/or the switched-on freewheel device (3) holds the door leaf (12) in an open position.

8. Securing device according to claim 6 or 7,
**characterised in that**
the control device (6) has an optical and/or acoustic alarm transmitter (55) or is connected to such a transmitter and is designed in such a way that it emits an optical and/or acoustic alarm when a connected emergency button (51) or a connected RWS terminal (5) or a connected building control centre sends a panic alarm to the control device (6).

9. Securing device according to claim 8,
**characterised in that**
the control device (6) has an input (61) for connecting an authorisation device (52) or an access signal and is designed in such a way that the control device (6), upon receiving an access signal or an authorisation signal, controls the locking device (4) to unlock the door leaf (12) and switches on the freewheel device (3) or leaves said freewheel device switched on and does not generate or emit an optical and/or acoustic alarm, wherein it is preferably provided that the input (61) for connecting an authorisation device (52) or an access signal is designed as a bus interface for connecting a serial bus system, in particular CAN bus (63) or as a discrete input.

10. Securing device according to one of the preceding claims,
**characterised in that**
the control device (6) has an input for connecting a motion sensor which monitors the walk-in area of the door leaf (12), and the control device (6) is designed in such a way that it switches off the switchable freewheel device (3) only then when the motion sensor does not detect any movement.

11. Securing device according to one of the preceding claims,
**characterised in that**
the switchable freewheel device (3) in a currentless state releases the force transmission of the closing spring (23) onto the linkage (22),
and the locking device (4) in a currentless state unlocks the door leaf (12), and/or the freewheel device (3) has a switchable coupling element which is arranged between the driveshaft (21) and the force-transmitting linkage (22) in order to switchably engage or disengage the driveshaft (21) in a rotationally fixed manner with the linkage (22).

12. Securing device according to one of the preceding claims,
**characterised in that**
the freewheel device (3) has a switchable holding element (27) which is designed and/or arranged in such a way that, in an activated or switched-on state, it prevents a discharging of the closing spring (23), preferably,
the switchable holding element (27) is designed and/or arranged in such a way that, in the activated or switched-on state, it enables a charging of the closing spring (23), preferably enables a manual opening of the door leaf (12) by charging the closing spring (23), in particular, it is provided that
the freewheel device (3) has a switchable holding element (27) which is designed self-retainingly by it preventing, in an activated or switched-on state, a discharging of the closing spring (23) in any position, such that the switchable holding element (27) in an activated or switched-on state enables a manual opening of the door leaf (12) by charging the closing spring (23) and prevents a closing of the door panel (12) by discharging the closing spring (23).

13. Securing device according to one of the preceding claims,
**characterised in that**
the freewheel device (3) has a switchable holding element (27) which is designed and/or arranged in such a way that, in an activated or switched-on state, it is designed to block the closing spring (23) in a compressed or charged position and preferably fixes the door panel (12) in an open position.

14. Securing device according to one of the preceding claims,
**characterised in that**
the closing spring (23) is arranged inside the actuator housing (26) in an hydraulic chamber (25) filled with hydraulic fluid, and the holding element (27) is designed as an electrically switchable valve, which is arranged in an overflow channel of the door closure device (2) and prevents or releases a flow of hydraulic fluid out of the hydraulic chamber (25) and/or into the hydraulic chamber (25), wherein it is preferably provided that
the electrically switchable valve (27) in the blocked position prevents a flow of hydraulic fluid only in one direction and releases said flow in the opposite direction, and is arranged in an overflow channel in such a way that the electrically switchable valve (27) in a switched-on or blocked position prevents a discharging of the closing spring (23) and enables a charging of the closing spring (23).

15. Securing device according to one of the preceding claims,
**characterised in that**
the switchable holding element is designed as a braking element which acts on the driveshaft (21), said braking element being arranged in such a way that, when switched off, it releases a rotation of the driveshaft (21) and, when switched on, blocks a rotation of driveshaft (21), wherein it is preferably provided that the linkage (22) is connected to the driveshaft (21) by a catch device (7), which, in one direction of rotation, preferably in the opening direction of the door leaf (12), couples the linkage (22) in a rotationally fixed manner with the driveshaft (21) and, in the opposite direction of rotation, preferably in the closing direction of the door leaf (12), facilitates a separation of the rotationally fixed coupling between linkage (22) and driveshaft (21), in particular,
the catch device (7) has a catch disc (71) that is connected to the driveshaft (21) in a rotationally fixed manner and is rotatably connected to the linkage (22) and has a stop (72), wherein the stop (72) is arranged in such a way that, when the door leaf (12) is manually opened, the stop (72) comes into contact with the linkage (22) or an arm of the linkage and catches the catch disc (71) or the driveshaft (21) for charging the closing spring (23), and,
in the case of an actuated closing of the door leaf (12), the driveshaft (21) rotates the catch disc (71) in the closing direction until the stop (72) comes into contact with the linkage (22) or an arm of the linkage and catches said linkage in the closing direction in order to bring the door leaf (12) into a closed position.

## Revendications

1. Dispositif de sécurisation pour la sécurisation d'une porte (11) dans des issues de secours, de préférence d'une porte coupe-feu ou d'une porte anti-fumée, avec au moins un battant de porte (12) conçu comme un battant pivotant à butée, qui est logé, par l'intermédiaire de charnières (13), de manière rotative au niveau d'un cadre de porte (14) fixe,
avec un entraînement de porte conçu comme un ferme-porte (2) avec un ressort de fermeture (23), qui comprend un boîtier d'entraînement (26) et un arbre d'entraînement (21) logé à l'intérieur, qui interagit avec une tringlerie (22) de transmission de forces, disposée entre le battant de porte (12) et le cadre fixe (14), de préférence une tringlerie à bras de ciseaux ou une tringlerie à bras coulissants, de façon à ce que l'entraînement de porte sollicite le battant de porte (12) en direction de sa position de fermeture, avec un terminal RWS (5) disposé au niveau de la porte, avec un bouton d'urgence (51) et avec un dispositif de verrouillage (4) pouvant être commuté par le bouton d'urgence (51), qui verrouille et/ou déverrouille de manière électriquement commutable le battant de porte (12) dans sa position de fermeture,
**caractérisé en ce que**
le ferme-porte (2) comprend un dispositif de roue libre (3) électriquement commutable qui empêche et/ou permet une transmission des forces du ressort de fermeture (23) vers la tringlerie (22), de manière commutable, au moins dans une direction de fermeture et/ou dans une direction d'ouverture, et avec un dispositif de commande (6) qui est relié avec le dispositif de verrouillage commutable (4) et le dispositif de roue libre commutable (3) et qui est conçu de façon à contrôler séparément le dispositif de verrouillage (4) et le dispositif de roue libre commutable (3).

2. Dispositif de sécurisation selon la revendication 1,
**caractérisé en ce que**
le dispositif de commande (6) comprend une première entrée (62a) pour la connexion du bouton d'urgence (51) et/ou du terminal RWS (5) et une deuxième entrée (62b) pour la connexion d'un détecteur de fumée et/ou d'un détecteur d'incendie et/ou d'une centrale de détection d'incendie (54) et/ou une centrale de gestion d'immeuble.

3. Dispositif de sécurisation selon la revendication 1 ou 2,
**caractérisé en ce que**
le dispositif de commande (6) est disposé dans le terminal RWS (5), de préférence dans un espace entourée par un boîtier du terminal RWS (5), ou **en ce que** le dispositif de commande (6) est disposé à l'intérieur du boîtier d'entraînement (26) du ferme-porte (2) ou relié fermement de manière mécanique avec le boîtier d'entraînement (26) du ferme-porte (2).

4. Dispositif de sécurisation selon l'une des revendications 1 à 3,
**caractérisé en ce que**
le dispositif de commande (6) comprend une interface de bus (61) pour un bus numérique, de préférence un bus CAN ou un bus LIN, et le bouton d'urgence (51) et/ou le terminal RWS (5) et/ou le dispositif de roue libre commutable (3) et/ou un détecteur de fumée ou d'incendie et/ou une centrale de détection d'incendie (54) et/ou une centrale de gestion d'immeuble est/sont relié(e)s avec le dispositif de commande (6) par l'intermédiaire de l'interface de bus (61), de préférence il est prévu que l'interface de bus (61) soit conçue comme une interface de bus en série, de préférence comme une interface de bus en série bidirectionnelle.

5. Dispositif de sécurisation selon l'une des revendications précédentes,
**caractérisé en ce que**
le dispositif de commande (6) est conçu de façon à désactiver ou à arrêter le dispositif de roue libre (3) lorsqu'un détecteur de fumée connecté et/ou un détecteur d'incendie et/ou une centrale de détection d'incendie (54) connectée et/ou une centrale de gestion d'immeuble envoie une alarme d'incendie au dispositif de commande (6) de façon à ce que le ferme-porte (2) amène le battant de porte (12) dans la position de fermeture, de préférence grâce au fait que le dispositif de commande (6) est relié avec un capteur de position de fermeture ou comprend un capteur de position de fermeture et est conçu de façon à verrouiller le battant de porte (12) dans sa position de fermeture par l'intermédiaire du dispositif de verrouillage commutable (4).

6. Dispositif de sécurisation selon l'une des revendications précédentes,
**caractérisé en ce que**
le dispositif de commande (6) est conçu de façon à contrôler le dispositif de verrouillage (4) pour le déverrouillage du battant de porte (12) lorsqu'un bouton de porte (51) connecté ou un terminal RWS (5) connecté ou une centrale de gestion d'immeuble connectée envoie une alarme panique au dispositif de commande (6), de façon à ce que le battant de porte (12) puisse être amené dans une position ouverte.

7. Dispositif de sécurisation selon la revendication 6,
**caractérisé en ce que**
le dispositif de commande (6) est conçu de façon à mettre en marche ou à assurer la mise en marche du dispositif de roue libre (3) lorsqu'un bouton d'urgence (51) connecté ou un terminal RWS (5) connecté ou une centrale de gestion d'immeuble connectée envoie une alarme panique au dispositif de commande de façon à ce que le battant de porte (12) puisse être amené, sans sollicitation par le ressort de fermeture (23), dans une position ouverte et/ou à ce que le dispositif de roue libre (3) mis en marche maintienne le battant de porte (12) dans une position ouverte.

8. Dispositif de sécurisation selon la revendication 6 ou 7,
**caractérisé en ce que**
le dispositif de commande (6) comprend un générateur d'alarme (55) optique et/ou acoustique ou est relié avec celui-ci et est conçu de façon à émettre une alarme optique et/ou acoustique lorsqu'un bouton d'urgence (51) connecté ou un terminal RWS (5) connecté ou une centrale de gestion d'immeuble connectée envoie une alarme panique au dispositif de commande (6).

9. Dispositif de sécurisation selon la revendication 8,
**caractérisé en ce que**
le dispositif de commande (6) comprend une entrée (61) pour la connexion d'un dispositif d'autorisation (52) ou d'un signal d'accès et est conçu de façon à ce que le dispositif de commande (6) contrôle, lors de la réception d'un signal d'accès ou d'un signal d'autorisation, le dispositif de verrouillage (4) pour le déverrouillage du battant de porte (12) et mette en marche ou assure la mise en marche du dispositif de roue libre (3) et ne génère ou n'émette aucune alarme optique et/ou acoustique, de préférence il est prévu que l'entrée (61) pour la connexion d'un dispositif d'autorisation (52) ou d'un signal d'accès soit conçue comme une interface de bus pour la connexion d'un système de bus en série, plus particulièrement d'un bus CAN (63) ou comme une entrée discrète.

10. Dispositif de sécurisation selon l'une des revendications précédentes,
**caractérisé en ce que**
le dispositif de commande (6) comprend une entrée pour la connexion d'un détecteur de mouvement qui surveille la zone de passage du battant de porte (12) et le dispositif de commande (6) est conçu de façon à ce que le dispositif de roue libre commutable (3) n'est arrêté que lorsque le détecteur de mouvement ne signale aucun mouvement.

11. Dispositif de sécurisation selon l'une des revendications précédentes,
**caractérisé en ce que**
le dispositif de roue libre commutable (3) libère, dans l'état sans courant, la transmission de forces du ressort de fermeture (23) vers la tringlerie (22) et **en ce que** le dispositif de verrouillage (4) déverrouille, dans l'état sans courant, le battant de porte (12) et/ou **en ce que** le dispositif de roue libre (3) comprend un élément de couplage commutable, qui est disposé entre l'arbre d'entraînement (21) et la tringlerie (22) de transmission des forces afin de coupler ou de découpler de manière commutable l'arbre d'entraînement (21) de manière fixe en rotation avec la tringlerie (22).

12. Dispositif de sécurisation selon l'une des revendications précédentes,
**caractérisé en ce que**
le dispositif de roue libre (3) comprend un élément de maintien commutable (27) qui est conçu et/ou disposé de façon à empêcher, dans un état activé ou mis en marche, une décharge du ressort de fermeture (23), de préférence
**en ce que** l'élément de maintien commutable (27) est conçu et/ou disposé de façon à permettre, dans l'état activé ou mis en marche, une charge du ressort de fermeture (23), de préférence à permettre une ouverture manuelle du battant de porte (12) lors de la charge du ressort de fermeture (23),
plus particulièrement grâce au fait qu'il est prévu que le dispositif de roue libre (3) comprenne un élément de maintien commutable (27) qui est conçu de manière auto-bloquante, grâce au fait que, dans un état activé ou mis en marche, une décharge du ressort de fermeture (23) dans une position quelconque est empêchée, de façon à ce que l'élément de maintien commutable (27) permette, dans un état activé ou mis en marche, une ouverture manuelle du battant de porte (12) lors de la charge du ressort de fermeture (23) et empêche une fermeture du battant de porte (12) lors de la décharge du ressort de fermeture (23).

13. Dispositif de sécurisation selon l'une des revendications précédentes,
**caractérisé en ce que**
le dispositif de roue libre (3) comprend un élément de maintien commutable (27) qui est conçu et/ou disposé de façon à être conçu, dans un état activé ou mis en marche, pour le blocage du ressort de fermeture (23) dans une position comprimée ou chargée et de préférence immobilise le battant de porte (12) dans une position ouverte.

14. Dispositif de sécurisation selon l'une des revendications précédentes,
**caractérisé en ce que**
le ressort de fermeture (23) est disposé à l'intérieur du boîtier d'entraînement (26) dans une chambre hydraulique (25) remplie de fluide hydraulique et l'élément de maintien (27) est conçu comme une soupape électriquement commutable, qui est disposée dans un canal de trop-plein du ferme-porte (2) et empêche ou permet un écoulement de fluide hydraulique hors de la chambre hydraulique (25) et/ou vers la chambre hydraulique (25), de préférence il est prévu
que la soupape électriquement commutable (27) empêche, dans une position bloquée, un écoulement de fluide hydraulique dans une seule direction et le permette dans la direction opposée et soit disposée dans un canal de trop-plein, de façon à ce que la soupape électriquement commutable (27) empêche, dans une position activée ou bloquée, une décharge du ressort de fermeture (23) et permette une charge du ressort de fermeture (23).

15. Dispositif de sécurisation selon l'une des revendications précédentes,
**caractérisé en ce que**
l'élément de maintien commutable est conçu comme un élément de freinage agissant sur l'arbre d'entraînement, qui est disposé de façon à permettre une rotation de l'arbre d'entraînement (21) lorsqu'il est désactivé et à bloquer une rotation de l'arbre d'entraînement (21) lorsqu'il est activé, moyennant quoi il est prévu
que la tringlerie (22) soit reliée avec l'arbre d'entraînement (21) par l'intermédiaire d'un dispositif entraîneur (7), qui couple, dans un sens de rotation, de préférence dans la direction d'ouverture du battant de porte (12), la tringlerie (22) de manière fixe en rotation avec l'arbre d'entraînement (21) et, dans le sens de rotation opposé, de préférence dans la direction de fermeture du battant de porte (12), permet une séparation du couplage fixe en rotation entre la tringlerie (22) et l'arbre d'entraînement (21), plus particulièrement
**en ce que** le dispositif entraîneur (7) comprend un disque entraîneur (71) relié de manière fixe en rotation avec l'arbre d'entraînement (21) et de manière rotative avec la tringlerie (22), avec une butée (72), la butée (72) étant disposée de façon à ce que la butée (72) arrive, lors d'une ouverture manuelle du battant de porte (12), en appui avec la tringlerie (22) ou avec un bras de la tringlerie, et entraîne le disque entraîner (71) ou l'arbre d'entraînement (21) pour la charge du ressort de fermeture (23) et
**en ce que**, lors d'une fermeture entraînée du battant de porte (12), l'arbre d'entraînement (21) fait tourner le disque entraîneur (71) dans la direction de la fermeture jusqu'à ce que la butée (72) arrive en appui avec la tringlerie (22) ou avec un bras de la tringlerie et entraîne celui-ci dans la direction de fermeture afin d'amener le battant de porte (12) en position de fermeture.
